# EUROPÄISCHE PATENTSCHRIFT

(11) **EP 1 394 364 B1**
(45) Veröffentlichungstag und Bekanntmachung des Hinweises auf die Patenterteilung: **08.03.2006**
(21) Anmeldenummer: 02018296.0
(22) Anmeldetag: 26.08.2002
(51) Int. Cl.: F01D 17/16

(54) **Turbolader und Schaufellagerring hierfür**
Turbocharger and annular guide conduit therefor
Turbosoufflante et son anneau de guidage

(43) Veröffentlichungstag der Anmeldung: 03.03.2004
(73) Patentinhaber: BorgWarner Inc., Auburn Hills, MI 48326-2872 (US)
(72) Erfinder: Stilgenbauer, Michael, 67295 Bolanden (DE)
(74) Vertreter: Kügele, Bernhard

(56) Entgegenhaltungen:
- EP-A- 0 111 781
- WO-A-98/41737
- DE-A- 1 503 527
- DE-A- 3 516 738
- US-A- 4 504 190
- US-A- 4 804 316
- US-A- 5 207 565
- PATENT ABSTRACTS OF JAPAN vol. 1998, no. 09, 31. Juli 1998 (1998-07-31) & JP 10 103070 A (TOYOTA MOTOR CORP), 21. April 1998 (1998-04-21)

## Beschreibung

### Gebiet der Erfindung:

Die Erfindung bezieht sich auf einen Turbolader in dessen Turbinengehäuse mindestens ein Turbinenrotor drehbar gelagert ist, dem das Abgas über ein Leitgitter variabler Turbinengeometrie zugeführt wird. Unter variabler Turbinengeometrie wird im Stand der Technik, etwa nach der WO 01/96713, ein Kranz von zwischeneinander Düsen variabler Ausrichtung bildenden Leitschaufeln verstanden. Daher besitzt das Leitgitter einen die eine axiale Begrenzung eines Schaufelraumes bildenden Schaufellagerring, an dem jeweils an einer zugehörigen Welle eine Vielzahl von um ihre Welle verstellbaren Schaufeln in dem so begrenzten Schaufelraum rund um den Turbinenrotor gelagert ist, dem Abgas so über die Schaufeln in einstellbarer Menge zuführbar ist. Am axial dem Schaufellagerring gegenüberliegenden Ende des Schaufelraumes ist ein weiterer Ring (TG) zur axialen Begrenzung desselben vorgesehen. Ferner bezieht sich die Erfindung auf einen derart ausgebildeten Schaufellagerring. Unter "Turbolader" seien im Rahmen der vorliegenden Beschreibung auch ähnliche Strömungsmaschinen, wie etwa Sekundärluftpumpen, verstanden.

### Hintergrund der Erfindung

Ein derartiger Turbolader und ein derartiger Schaufellagerring ist beispielsweise aus der EP-A-0 226 444, bzw der DE-A-3 516 738, bekannt geworden. Dabei wird die axiale Dimension des Schaufelraumes durch abstandhaltende Distanzhülsen gesichert, welche in den Schaufellagerring eingeschraubt eingesetzt werden müssen, was natürlich ein relativ aufwendiger Vorgang ist. Dazu kommen noch die relativ hohen Kosten der Montage.

### Kurzfassung der Erfindung

Der Erfindung liegt die Aufgabe zugrunde, die Herstellungkosten eines Turboladers bzw. eines Schaufellagerringes der eingangs genannten Art zu verringem, und dies geschieht erfindungsgemäß dadurch, daß mindestens einer der beiden Ringe in Umfangsrichtung verteilt Abstandhalter einteilig angeformt aufweist, durch die der axiale Abstand der beiden Ringe sicherbar ist. Dadurch wird in überraschender Weise nicht nur die gestellte Aufgabe gelöst, sondern auch - wie aus der folgenden detaillierten Beschreibung der Zeichnungen hervorgeht - die Präzision und die Zuverlässigkeit im Betrieb erhöht.

An sich ist es gleichgültig, ob die Abstandhalter am einen oder am anderen Ring sitzen oder wechselweise am einen oder anderen Ring oder jeweils ein halber Abstandhalter des einen Ringes einem halben Abstandhalter des anderen Ringes gegenüberliegt. Allerdings ist es bevorzugt, wenn die Abstandhalter am Schaufellagerring angeformt, insbesondere gegossen, sind, denn der andere Ring wird im allgemeinen Teil eines größeren Abschnittes des Gehäuses sein, an dem ein Abstandhalter schwieriger anzubringen ist.

Erfindungsgemäß werden also die Abstandhalter einteilig angeformt, so daß Montagekosten vermieden werden. Bei Einsatz eines Feingußverfahrens kann auch der Toleranzbereich verringert werden, so daß diese Herstellung eine größere Genauigkeit bringt. Vor allem aber ist man auch konstruktiv frei, allenfalls an Stelle der zylindrischen Form eines Stiftes eine aerodynamisch günstigere Form zu wählen. Dies kann bevorzugt so erfolgen, daß die Abstandhalter selbst Schaufelform besitzen, welche Form bevorzugt etwa tangential ausgerichtet ist.

### Kurzbeschreibung der Zeichnungen

Weitere Einzelheiten der Erfindung ergeben sich aus der nachfolgenden Beschreibung eines in der Zeichnung schematisch dargestellten, bevorzugten Ausführungsbeispieles. Es zeigen:
- Fig. 1: einen Turbolader in Perspektivansicht, teilweise im Schnitt, an dem die vorliegende Erfindung zur Anwendung kommt; und
- Fig. 2: eine Perspektivansicht eines erfindungsgemäßen, in einen Turbolader nach Fig. 1 einzusetzenden Schaufellagerring.

### Detaillierte Beschreibung der Zeichnungen

Gemäß Fig. 1 weist ein Turbolader 1 in üblicher Weise einen Turbinengehäuseteil 2 und einen damit verbundenen Kompressorgehäuseteil 3 auf, die entlang einer Rotationsachse R angeordnet sind. Der Turbinengehäuseteil 2 ist teilweise im Schnitt gezeigt, so daß darin ein Schaufellagerring 6 ein radial äußeres Leitgitter bildende, über den Umfang verteilte Leitschaufeln 7 um ihre den Schaufellagerring 6 durchsetzenden Schwenkachsen 8 verdreht, so daß sie zwischen einander Düsenquerschnitte bilden, die je nach der Lage der Leitschaufeln 7, nämlich radial (wie dargestellt) oder mehr tangential, größer oder kleiner sind und den in der Mitte an der Achse R gelegene Turbinenrotor 4 mehr oder weniger mit dem über einen Zufuhrkanal 9 zugeführten und über einen zentralen Stutzen 10 abgeführten Abgas eines Motors beaufschlagen, um über den Turbinenrotor 4 einen auf derselben Welle sitzenden Kompressorrotor 21 anzutreiben.

Um die Bewegung bzw. die Lage der Leitschaufeln 7 zu steuern, ist eine Betätigungseinrichtung 11 vorgesehen. Diese kann an sich beliebiger Natur sein, doch ist es bevorzugt, wenn sie, in an sich herkömmlicher Weise, ein Steuergehäuse 12 aufweist, das die Steuerbewegung eines an ihr befestigten Stößelgliedes 14 steuert, dessen Bewegung in an sich bekannter Weise auf einen hinter dem Schaufellagerring 6 (links dahinter in Fig. 1) gelegenen Verstellring 5 in eine leichte Drehbewegung desselben umzusetzen. Durch diese Drehbewegung werden über die Wellen 8 die Leitschaufeln 7 hinsichtlich ihrer Drehlage relativ zum Turbinenrotor 4 so verstellt, daß sie aus einer etwa tangential verlaufenden einen Extremstellung in eine etwa radial verlaufende andere Extremlage verstellbar sind. Dadurch wird das über den Zufuhrkanal zugeführte Abgas eines Verbrennungsmotors mehr oder weniger dem Turbinenrotor 4 zugeführt, bevor es bei dem sich entlang der Drehachse R erstreckenden Axialstutzen 10 wieder austritt.

Zwischen dem Schaufellagerring 6 und einem ringförmigen Teil 15 des Turbinengehäuseteiles 2 verbleibt ein relativ schmaler Raum 13 um den Schaufeln 7 eine freie Beweglichkeit zu gestatten. Natürlich darf dieser Schaufelraum 13 nicht wesentlich größer als die Breite der Schaufeln 7 sein, weil dann die Abgasenergie Leckverluste erleiden würde. Anderseits darf der Schaufelraum 13 aber auch nicht zu knapp bemessen sein, weil dann die Schaufeln 7 klemmen könnten. Dies ist auch deshalb besonders bedeutsam, weil ja durch die heißen Abgase mit einer gewissen Wärmedehnung des Materials gerechnet werden muß.

Um daher diesen Schaufelraum 13 bzw. den Abstand des Schaufellagerringes 6 vom gegenüberliegenden Lagerring 15 zu sichem, trägt der Schaufellagerring 6 angeformte, mit ihm einstückig ausgebildete Abstandhalter 16. Diese Abstandhalter 16 sind besser aus Fig. 2 zu ersehen, wo ein Schaufellagerring 6 ohne die in ihm gelagerten Schaufeln 7 zu sehen ist.

Wie ersichtlich, sind die Abstandhalter 16 in gleichmäßigen Winkelabständen in Umfangsrichtung des Ringes 6 rund um die Rotationsachse R angeordnet, so daß der Abstand zum Lagerring 15 (Fig. 1) über den gesamten Umfang gleich groß ist. Diese Abstandhalter 16 sind mit dem Schaufellagerring 6 in einem Stück ausgebildet, vorzugsweise durch einen Gießvorgang, insbesondere durch Feingießen, so daß sie mit dem Ring 6 in unmittelbarer Wärmeleitverbindung stehen. Es versteht sich, daß auch andere Herstellvorgänge für einen einstückigen Teil 6,16 denkbar sind, doch ist ein Gießvorgang bevorzugt.

Wenn daher heißes Abgas über den Zuführkanal 9 (oder mehrere Zuführkanäle) in den Schaufelraum 13 strömt, so verteilt sich diese Wärme relativ rasch über den Schaufellagerring 6 und dessen Abstandhalter 16, so daß an allen Orten im wesentlichen dieselbe Wärmedehnung erzielt und damit der Abstand zum Lagerring 15 mit Sicherheit über den Umfang des Schaufellagerringes 6 gleichmäßig sein wird. Wären die Abstandhalter etwa an in Bohrlöcher des Ringes 6 eingeschraubten Hülsen, also aus separaten Teilen, ausgebildet, so wäre einerseits der Wärmeübergang nicht so gut und anderseits könnten diese Hülsen schwerlich aus demselben (z.B. Guß-)Material bestehen, so daß auch die Dehnungskëffizienten unterschiedlich wären. Dies alles wird - zur Erhöhung der Präzision und Verläßlichkeit im Betrieb - durch die Erfindung vermieden.

An sich könnten die Abstandhalter 16 natürlich an verschiedenen Stellen des Radius des Schaufellagerringes 6 angeordnet werden, doch ist es bevorzugt, wenn sie in der ersichtlichen Weise am Umfangsrand des Ringes 6 angeordnet sind. Andernfalls müßten sie nämlich an Stelle einer entsprechenden Leitschaufel angeordnet werden, wie dies in der US-A-4,659,295 vorgeschlagen worden ist.

Ferner wurde bereits erwähnt, daß es möglich wäre, wenigstens einen Teil der Abstandhalter 16 am Lagerring 15 vorzusehen und gegen den Schaufellagerring 6 vorragen zu lassen, doch sind dort die Verhältnisse infolge der komplizierten Raumform des Turbinengehäuseteil 2 nicht so günstig wie bei der einfachen Form des Schaufellagerringes 6. Auch ist klar, daß es zwar an sich möglich wäre, nur zwei Abstandhalter 16 oder auch mehr als drei vorzusehen, daß aber mit genau drei Abstandhaltern 16 die Verbindungsebene zum Lagerring 15 (Fig. 1) geometrisch genau definiert ist. Es empfiehlt sich überdies, die diesem Lagerring 15 gegenüberliegenden und mit ihm in Verbindung tretenden Flächen 17 spanabhebend zu bearbeiten, beispielsweise durch Fräsen oder Drehen, um die axiale Länge aller Abstandhalter genau einzuhalten.

Für diese zuletzt genannte Verbindung mit dem Lagerring 15 ist es vorteilhaft, die Abstandhalter 16 jeweils von einer Bohrung 18 für Verbindungsbolzen mit dem Lagerring 15 zu durchsetzen, so daß die Kräfte der Verbindung unmittelbar auf die Flächen 17 der Abstandhalter 16 wirken. Auch ist aus Fig. 2 ersichtlich, daß die Abstandhalter 16 im Rahmen der Erfindung eine aerodynamisch günstige Form erhalten können und insbesondere selbst schaufelartig ausgebildet werden. Im Falle einer aus aerodynamischen Gesichtspunkten gewählten länglichen Form, wie sie auch aus Fig. 2 zu ersehen ist, ist es vorteilhaft, wenn sich diese längliche Form etwa in tangentialer Richtung - bezogen auf den Ring 6 - erstreckt.

Ferner ist es vorteilhaft, wenn entlang des Umfangsrandes des jeweiligen Ringes 15 und/oder 6 und insbesondere des Schaufellagerringes 6 selbst, eine sich in axialer Richtung vom Schaufelraum 13 (bezogen auf Fig. 2 ist dies der Raum, der durch die axiale Länge L der Abstandhalter 16 bestimmt wird) zurückweichende Fläche 19 vorgesehen ist. Diese zurückweichende Fläche 19 ist im Beispiel der Fig. 2 bevorzugt konisch abgeschrägt, kann aber für gewisse Anwendungen gewünschtenfalls auch abgesetzt sein, etwa in Form einer Stufe mit abgerundetem Winkel. Dies hat sich für die aerodynamischen Verhältnisse innerhalb des Schaufelraumes 13 (Fig. 1) herausgestellt, welche Schaufeln 7 (Fig. 1) - wie erwähnt - an Verstellwellen sitzen, die jeweils eine Bohrung 20 aus einem in Umfangsrichtung des Schaufellagerringes 6 verlaufenden Kranz von Bohrungen 20 durchsetzen. Es versteht sich, daß eine solche vom Raum 13 zurückweichende Fläche auch am Ring 15 vorgesehen sein kann, obwohl sie bevorzugt nur am Schaufellagerring 6 vorgesehen ist.

Aus den obigen Erläuterungen wird auch klar, daß durch die Erfindung die Herstellung der Abstandhalter mit dem Schaufellagering 6 ebenso vereinfacht wird, wie sein darauf folgender Einbau in den Turbinengehäuseteil 2. Überdies wird ein gleichmäßigerer und unmittelbarer Wärmeübergang zwischen Schaufellagerring 6 und Abstandhalter 16 erzielt. Dabei wird die Verläßlichkeit der präzisen Einhaltung des axialen Abstandes für den Schaufelraum 13 unter allen Betriebsbedingungen erhöht.

Ferner versteht es sich, daß die Erfindung nicht auf die dargestellte Ausführung beschränkt ist; beispielsweise kann sie auch für Turbolader mit mehr als einem Turbinenrotor 2 und/oder Kompressorrotor 21 oder mit mehr als einem Zuführkanal 9 angewandt werden. Überdies wäre es denkbar, nicht alle Abstandhalter 16 mit Bohrungen 18 zu versehen, insbesondere, wenn etwa mehr als drei Abstandhalter 16 vorgesehen sein sollten, beispielsweise sechs. Statt den Schaufellagerring 6 samt den Abstandhaltetn 16 durch Gießen herzustellen, könnte die aus Fig. 2 ersichtliche Oberfläche beispielsweise auch durch Fließpressen erhalten werden, wie dies für andere fluiddurchströmte Autobestandteile bereits vorgeschlagen worden ist.

## Patentansprüche

1. Turbolader, der folgendes aufweist:
ein Turbinengehäuse (2) mit mindestens einem Zufuhrkanal (9) für Abgas, in dem mindestens ein Turbinenrotor (4) drehbar gelagert ist, und dem das Abgas über ein den Turbinenrotor (4) radial außen umgebenden Leitgitter variabler Turbinengeometrie zuführbar ist, welches Leitgitter
einen Schaufellagerring (6) aufweist, an dem jeweils an einer zugehörigen Welle (8) eine Vielzahl von um ihre Welle (8) verstellbaren Schaufeln (7) in einem begrenzten Schaufelraum (13) rund um den Turbinenrotor (4) gelagert ist, dem Abgas so über die Schaufeln (7) in einstellbarer Menge zuführbar ist, welcher Schaufellagerring (6) die eine axiale Begrenzung eines Schaufelraumes (13) bildet, und mit
einem weiteren, dem Schaufellagerring (6) axial gegenüberliegenden Ring (15), der die andere axiale Begrenzung des Schaufelraumes (13) bildet,
**dadurch gekennzeichnet, daß**
mindestens einer der beiden Ringe (6, 15) in Umfangsrichtung verteilt Abstandhalter (16) einteilig angeformt aufweist, durch die der axiale Abstand der beiden Ringe (6, 15) sicherbar ist.

2. Turbolader (1) nach Anspruch 1, **dadurch gekennzeichnet, daß** die Abstandhalter (16) am Schaufellagerring (6) angeformt sind.

3. Turbolader (1) nach Anspruch 1 oder 2, **dadurch gekennzeichnet, daß** die Abstandhalter (16) am gegossenen jeweiligen Ring (6 bzw. 15) mitgegossen sind.

4. Turbolader (1) nach einem der vorhergehenden Ansprüche, **dadurch gekennzeichnet, daß** die Abstandhalter (16) am Umfangsrand des jeweiligen Ringes (6 bzw. 15) angeordnet sind.

5. Turbolader (1) nach einem der vorhergehenden Ansprüche, **dadurch gekennzeichnet, daß** entlang des Umfangsrandes des jeweiligen Ringes (6 bzw. 15), insbesondere des Schaufellagerringes (6), eine sich in axialer Richtung vom Schaufelraum (13) zurückweichende Fläche (19) vorgesehen ist.

6. Turbolader (1) nach einem der vorhergehenden Ansprüche, **dadurch gekennzeichnet, daß** die Abstandhalter (16) selbst eine längliche Form, bevorzugt Schaufelfom, besitzen, welche Form zweckmäßig etwa tangential ausgerichtet ist.

7. Turbolader (1) nach einem der vorhergehenden Ansprüche, **dadurch gekennzeichnet, daß** wenigstens ein Teil der Abstandhalter (16) jeweils von einer Bohrung (18) für Verbindungsbolzen mit einem jeweils benachbarten Lagerteil durchsetzt sind, insbesondere zur Verbindung mit dem axial gegenüberliegenden Lagerring (15).

8. Schaufellagerring (6) für einen Turbolader (1) nach einem der vorhergehenden Ansprüche, mit über seine Fläche in Umfangsrichtung verteilten Bohrungen (20) für den Durchtritt der Wellen (8) von Leitschaufeln (7), **dadurch gekennzeichnet, daß** er in Umfangsrichtung verteilte axiale Abstandhalter (16), insbesondere mit einer aerodynamischen Schaufelform, einteilig angeformt aufweist, beispielsweise er in einem Gießverfahren, insbesondere einem Feingießverfahren, hergestellt und dabei die Abstandhalter (16) mitgegossen sind.

9. Schaufellagerring (6) nach Anspruch 8, **dadurch gekennzeichnet, daß** entlang seines radialen Umfangsrandes eine sich in axialer Richtung Raum für die Schaufeln (7) zurückweichende Fläche (19) vorgesehen ist, an der vorzugsweise die Abstandhalter (16) angeordnet sind.

10. Schaufellagerring (6) nach Anspruch 8 oder 9, **dadurch gekennzeichnet, daß** wenigstens ein Teil der Abstandhalter (16) jeweils von einer Bohrung (18) für Verbindungsbolzen mit einem jeweils benachbarten Lagerteil durchsetzt sind, insbesondere zur Verbindung mit dem axial gegenüberliegenden Ring (15).

## Claims

1. Turbocharger which comprises the following:
a turbine housing (2) having at least one feed channel (9) for exhaust gas, in which at least one turbine rotor (4) is rotatably mounted, and to which the exhaust gas can be fed via a rotary vane system of variable turbine geometry which surrounds the turbine rotor (4) radially on the outside, which rotary vane system has
an annular guide conduit (6) on which, in each case on an associated shaft (8), a multiplicity of blades (7) adjustable around their shaft (8) is mounted in a limited blade space (13) around the turbine rotor (4), and to which exhaust gas can be fed via the blades (7) in an adjustable amount, which annular guide conduit (6) forms an axial limit of a blade space (13), and having
a further ring (15) which is axially opposite the annular guide conduit (6) and forms the other axial limit of the blade space (13),
**characterized in that**
at least one of the two rings (6, 15) has one-part spacers (16) formed on it and distributed in the circumferential direction, by means of which spacers the axial spacing of the two rings (6, 15) can be secured.

2. Turbocharger (1) according to Claim 1, **characterized in that** the spacers (16) are formed on the annular guide conduit.

3. Turbocharger (1) according to Claim 1 or 2, **characterized in that** the spacers (16) are also cast on the respective cast ring (6 or 15).

4. Turbocharger (1) according to any of the preceding Claims, **characterized in that** the spacers (16) are arranged on the circumferential edge of the respective rings (6 or 15).

5. Turbocharger (1) according to any of the preceding Claims, **characterized in that** a surface (19) receding from the blade space (13) in the axial direction is provided along the circumferential edge of the respective ring (6 or 15), in particular of the annular guide conduit.

6. Turbocharger (1) according to any of the preceding Claims, **characterized in that** the spacers (16) themselves have an elongated shape, preferably a blade shape, which shape is expediently oriented approximately tangentially.

7. Turbocharger (1) according to any of the preceding Claims, **characterized in that** in each case a hole (18) for connecting pins having a bearing part adjacent in each case, in particular for connection to the axially opposite bearing ring (15), passes through at least some of the spacers (16).

8. Annular guide conduit (6) for a turbocharger (1) according to any of the preceding Claims, comprising holes (20) distributed over its surface in the circumferential direction for the passage of the shafts (8) of guide vanes (7), **characterized in that** it has, moulded on in one part, axial spacers (16) distributed in the circumferential direction, in particular having an aerodynamic blade shape, for example which is produced in a casting process, in particular a precision casting process, and the spacers (16) are also cast.

9. Annular guide conduit (6) according to Claim 8, **characterized in that** a surface (19) receding in the axial direction from the space for the blades (7) is provided along the radial circumferential edge of said annular guide conduit, on which surface the spacers (16) are preferably arranged.

10. Annular guide conduit (6) according to Claim 8 or 9, **characterized in that** in each case a hole (18) for connecting pins having a bearing part adjacent in each case, in particular for connection to the axially opposite ring (15), passes through at least some of the spacers (16).

## Revendications

1. Turbosoufflante présentant les caractéristiques suivantes :
un carter de turbine (2) avec au moins un canal d'alimentation (9) pour des gaz d'échappement, dans lequel au moins un rotor de turbine (4) est monté à rotation, et auquel sont susceptibles d'être amenés les gaz d'échappement par l'intermédiaire d'une grille de guidage à géométrie de turbine variable, entourant radialement extérieurement le rotor de turbine (4), ladite grille de guidage
présentant une bague de palier d'aubes (6) sur laquelle, chaque fois sur un arbre (8) associé, sont montées des aubes (7), réglables autour de leur arbre (8), en un espace d'aubes (13) limité autour du rotor de turbine (4), espace d'aubes auquel peuvent être amenés en quantité réglable des gaz d'échappement passant sur les aubes (7), la bague de palier d'aubes (6) formant une délimitation axiale d'un espace d'aubes (13), et avec
une autre bague (15), axialement opposée à la bague de palier d'aubes (6) et formant l'autre délimitation axiale de l'espace d'aubes (13),
**caractérisée par le fait qu'**
au moins l'une des deux bagues (6, 15) présente des supports d'espacement, répartis en direction périphérique et formés d'un seul tenant en une seule partie, au moyen desquels l'espacement axial des deux bagues (6, 15) peut être assuré.

2. Turbosoufflante (1) selon la revendication 1, **caractérisée en ce que** les supports d'espacement (16) sont formés d'un seul tenant sur la bague de palier d'aubes (6).

3. Turbosoufflante (1) selon la revendication 1 ou 2, **caractérisée en ce que** les supports d'espacement (16) sont coulés conjointement sur la bague (6 ou 15) respective, moulée.

4. Turbosoufflante (1) selon l'une des revendications précédentes, **caractérisée en ce que** les supports d'espacement (16) sont disposés sur le bord périphérique de la bague (6 ou 15) respective.

5. Turbosoufflante (1) selon l'une des revendications précédentes, **caractérisée en ce que** le long du bord périphérique de la bague (6 ou 15) respective, en particulier de la bague de palier d'aubes (6), est prévue une surface (19) de déviation de retour en direction axiale de l'espace d'aubes (13).

6. Turbosoufflante (1) selon l'une des revendications précédentes, **caractérisée en ce que** les supports d'espacement (16) eux-mêmes ont une forme allongée, de préférence une forme aubes, cette forme étant, de manière appropriée, orientée tangentiellement.

7. Turbosoufflante (1) selon l'une des revendications précédentes, **caractérisée en ce qu'**au moins une partie des supports d'espacement (16) sont chacun traversés par un perçage (18) pour des boulons de liaison chaque fois à une partie de palier voisine, en particulier pour assurer la liaison à la bague de palier (15) axialement opposée.

8. Bague de palier à aubes (6) pour une turbosoufflante (1) selon l'une des revendications précédentes, comprenant des perçages (20), répartis en direction périphérique sur sa surface, pour le passage des arbres (8) d'aubes de guidage (7), **caractérisée en ce qu'**elle présente des supports d'espacement (16) axiaux, répartis en direction périphérique, en particulier ayant une forme d'aube aérodynamique, formés d'un seul tenant d'une seule pièce, par exemple elle est fabriquée en un procédé de moulage, par exemple un procédé de fonderie de précision, et les supports d'espacement (16) étant alors coulés conjointement.

9. Bague de palier à aubes (6) selon la revendication 8,
**caractérisée en ce que**, le long de son bord périphérique radial, est prévue une surface (19) de déviation de retour, s'étendant en direction axiale depuis l'espace pour les aubes (7), surface (19) sur laquelle sont disposés, de préférence, les supports d'espacement (16).

10. Bague de palier à aubes (6) selon la revendication 8 ou 9, **caractérisée en ce qu'**au moins une partie des supports d'espacement (16) sont chacun traversés par un passage (18) pour des boulons de liaison à une partie de palier chaque fois voisine, en particulier pour assurer la liaison à la bague (15) axialement opposée.
